# EUROPÄISCHE PATENTSCHRIFT

(11) **EP 0 601 277 B1**
(45) Veröffentlichungstag und Bekanntmachung des Hinweises auf die Patenterteilung: **12.06.1996**
(21) Anmeldenummer: 93112915.9
(22) Anmeldetag: 12.08.1993
(51) Int. Cl.: D04H 3/16

(54) **Verfahren und Vorrichtung zur Herstellung eines Spinnvlieses**
Method and apparatus for making a non woven spunbonded
Procédé et installation pour la fabrication d'un "spunbonded"

(30) Priorität: 10.12.1992 DE 4241517
(43) Veröffentlichungstag der Anmeldung: 15.06.1994
(73) Patentinhaber: Firma Carl Freudenberg, D-69469 Weinheim (DE)
(72) Erfinder: Dietrich, Bernd, D-77855 Achern 15 (DE); Josefiak, Christoph Dr., D-64668 Rimbach (DE); Freudenberg, Ulrich Dr., D-74889 Sinsheim (DE); Barth, Peter Dr., D-69488 Birkenau (DE); Hauber, Michael Dr., D-69469 Weinheim (DE)

(56) Entgegenhaltungen:
- EP-A- 0 325 116
- GB-A- 2 001 578
- US-A- 3 433 857
- US-A- 3 497 918
- US-A- 3 506 744
- US-A- 3 765 922

## Beschreibung

Die Erfindung betrifft ein Verfahren zur Herstellung eines textilen Flächengebildes, bei dem die Schmelze eines polymeren Werkstoffs mit Hilfe eines Spinnrotors in die Gestalt von Fäden überführt wird, wobei die aus dem Spinnrotor austretenden Fäden verstreckt und zu einem gemeinsamen Flächengebilde vereint werden.

Ein solches Verfahren ist aus der DE-OS 38 01 080 bekannt. Zunächst wird ein Polymergranulat geschmolzen und einem rotierenden Düsenkopf mit einer Vielzahl von Austrittsbohrungen zugeführt. Unter Faserbildung wird das aufgeschmolzene Granulat aus dem rotierenden Düsenkopf ausgeschleudert und die gebildeten Fasern werden als Vlies auf eine Ablage abgeschieden. Das aufgeschmolzene Polymergranulat wird mit einem Überdruck von bis zu 230 bar in den Düsenkopf eingebracht. Die Fasern werden in einem radialen Abstand von 10 mm bis 200 mm von den Austrittsbohrungen durch einen Gasstrom hoher Geschwindigkeit in axialer Richtung umgelenkt und dabei gleichzeitig verstreckt und gedehnt. Bevor die Fasern vom axialen Umlenkstrom erfaßt werden, werden sie unmittelbar wenn sie aus den Austrittsbohrungen am Düsenkopf ausgetreten sind, in radialer Richtung verstreckt.

Ein weiteres Verfahren ist aus der DE-OS 15 60 800 bekannt. Bei diesem Verfahren gelangen zwei Schmelzen zweier polymerer Werkstoffe zur Anwendung, die zur Herstellung von Mischvliesen geeignet sind, wobei im Schmelzspinnverfahren abwechselnd verschiedene Polymere ausgesponnen werden. Dabei ist allerdings zu beachten, daß die Filtereigenschaften des vorbekannten Vliesstoffs wenig befriedigend sind.

Der Erfindung liegt die Aufgabe zugrunde, ein Verfahren der vorbekannten Art derart weiterzuentwickeln, daß Filterelemente aus Faservliesstoffen gute Gebrauchseigenschaften während einer langen Gebrauchsdauer aufweisen.

Diese Aufgabe wird mit den kennzeichnenden Merkmalen von Anspruch 1 gelöst. Auf vorteilhafte Ausgestaltungen nehmen die Unteransprüche 2 bis 5 Bezug.

Bei dem erfindungsgemäßen Verfahren ist es vorgesehen, daß zumindest zwei Schmelzen zumindest zweiter polymerer Werkstoffe mit einem elektrischen Differenzpotential von zumindest zehn Ladungseinheiten getrennt voneinander aufgeschmolzen werden, daß jede Schmelze nur jeweils einem Teilbereich von Austrittsöffnungen des Spinnrotors unvermischt zugeführt und durch diese hindurchgeführt wird und daß das verfestigte Flächengebilde durch eine Nachbehandlung triboelektrisch aufgeladen wird.

Hierbei ist von Vorteil, daß die unterschiedlichen polymeren Werkstoffe einen möglichst großen Potentialunterschied aufweisen, der beispielsweise durch ein Vernadeln des ausgesponnenen Flächengebildes auch während einer sehr langen Gebrauchsdauer erhalten bleibt. Die Filterwirkung ist dadurch während der gesamten Gebrauchsdauer des Filtermaterials annähernd gleichbleibend gut. Als bevorzugte polymere Werkstoffpaare gelangen beispielsweise Polypropylen und Polyacryl 6 zur Anwendung. Nachdem die beiden polymeren Werkstoffe zu einem homogenen Vliesstoff abgelegt wurden und der Vliesstoff durch eine mechanische Nachbehandlung, z. B. Vernadeln, triboelektrisch aufgeladen wurde, bleibt die unterschiedliche Ladung und die gute Filterwirkung lange erhalten. Durch die Reibungskräfte beim Vernadeln werden elektrostatische Aufladungen in dem Filtervlies erzeugt. Der Spinnrotor bietet verschiedene Möglichkeiten, triboelektrische Filtervliesstoffe herzustellen. Neben der bereits erwähnten Werkstoffkombination können beispielsweise auch Werkstoffe aus Glas und Polypropylen hergestellt werden. Die Verwendung von Glaskugeln ist dabei problemlos möglich. Bei einem derartigen Verfahren ist es wichtig, daß der Vliesstoff frei von Avivagen ist, da diese ein Abfließen der Ladungen begünstigen würden. Neben einem Vernadeln der Vliesstoffbahn ist beispielsweise auch eine Wasserstrahlverfestigung möglich, bei der die Avivage gleichzeitig entfernt wird.

Gemäß einer vorteilhaften Ausgestaltung kann die Schmelze durch zwei voneinander getrennte Verteilersegmente einer Verteilervorrichtung innerhalb des Spinnrotors nur den in radialer Richtung jeweils angrenzenden Austrittsöffnungen zugeführt werden, so daß aus den Austrittsöffnungen im Bereich eines jeden Verteilersegments nur Fäden eines Werkstoffs austreten. Eine zuverlässige Trennung der aufgeschmolzenen, unterschiedlichen polymeren Werkstoffe ist dadurch gewährleistet und einer vorzeitigen Vermischung der Werkstoffe vor ihrem Austritt und ihrer Verfestigung wird dadurch zuverlässig vorgebeugt.

Die Fäden können unmittelbar nach ihrem Austreten aus den Austrittsöffnungen in noch klebrigem Zustand mit einer Luftströmung beaufschlagt werden, in die vor ihrem Auftreffen auf die noch klebrigen Fäden feste Dipolpartikel eingestreut werden, wobei die Fäden anschließend einer ionisierenden Bestrahlung ausgesetzt werden können. Die Dipolpartikel können beispielsweise aus Bariumtitanat bestehen, die bei Raumtemperatur Agglomerate bilden und damit ihre Ladung neutralisieren. Erwärmt man die Partikel mit Hilfe der Luftströmung auf Temperaturen von über 120°C, verlieren sie ihre Ladung. In diesem Zustand gelangen die Partikel in gleichmäßiger Verteilung auf die der Luftströmung zugewandte, noch plastische Faseroberfläche und verkleben mit dieser. Dieser Salzstangeneffekt weist den Vorteil auf, daß kein separater Klebstoff zur Anwendung gelangt, der die Filterwirkung des Flächengebildes negativ beeinflußt. Mit zunehmender Größe der aufgebrachten Partikel wird die Filterwirkung des Faservlieses weiter verbessert. Eine weitere Verbesserung des Filterwirkung ergibt sich, wenn die Fäden unmittelbar nach ihrer Beaufschlagung mit den Partikeln einer ionisierende Bestrahlung ausgesetzt werden. Durch die ionisierende Bestrahlung bilden sich filterwirksame Ladungen, die auch bei langem Filtereinsatz wirksam bleiben.

Die Fäden können nach ihrer Formgebung und Verfestigung kontinuierlich fortschreitend auf einem Trägervlies zur Ablage gebracht werden. Die so verarbeiteten Stoffbahnen können nachfolgend beispielsweise mit einem Abdeckmaterial laminiert und auf einer Wickelstation aufgerollt werden.

Desweiteren betrifft die Erfindung eine Vorrichtung zur Verwendung bei einem Verfahren, wie vorstehend beschrieben, umfassend einen in eine Drehbewegung um seine Achse versetzbaren Spinnrotor mit Austrittsöffnungen im Bereich seiner Umfangsfläche und quer zu der Achse bewegbare erste Hilfsmittel zum kontinuierlichen Auffangen der aus den Austrittsöffnungen austretenden Fäden.

Eine solche Vorrichtung ist aus der DE-OS 38 01 080 bekannt. Dabei ist allerdings zu beachten, daß nur ein polymerer Werkstoff aufgeschmolzen wird und unter einem Vordruck in den Spinnrotor eingebracht wird. Die aus den Austrittsöffnungen austretenden Schmelzströme werden durch ein Gebläse umgelenkt, verstreckt und auf einem ersten Hilfsmittel, einem Trägervlies, zur Ablage gebracht. Neben dem Nachteil, daß das durch diese Vorrichtung gebildete Vlies als Filtervlies wenig geeignet ist, da es keine ausreichend hohe Filterwirkung während einer langen Gebrauchsdauer gewährleistet, ist die Zuverlässigkeit der Vorrichtung während der bestimmungsgemäßen Verwendung wenig befriedigend. Mit zunehmender Gebrauchsdauer neigt die vorbekannte Vorrichtung bei druckbeaufschlagtem Einbringen der Schmelze in den Spinnrotor zu Undichtigkeiten.

Der Erfindung liegt die Aufgabe zugrunde, eine Vorrichtung der eingangs genannten Art derart weiterzuentwickeln, daß sie bessere Gebrauchseigenschaften während einer längeren Gebrauchsdauer aufweist und zur Herstellung von Filtervliesen geeignet ist, die eine hohe Filterwirkung während einer langen Gebrauchsdauer gewährleisten.

Diese Aufgabe wird erfindungsgemäß mit den kennzeichnenden Merkmalen von Anspruch 6 gelöst. Auf vorteilhafte Ausgestaltungen nehmen die Unteransprüche 7 bis 11 Bezug.

Im Rahmen der vorliegenden Erfindung ist es vorgesehen, daß der Spinnrotor zum Einspeisen zweier Schmelzen aus voneinander abweichenden, polymeren Werkstoffen zwei voneinander getrennte Gruppen von Austrittsöffnungen aufweist, sowie eine dem Spinnrotor im Bereich der Achse zugeordnete Verteilervorrichtung zum Einspeisen der Schmelzen in die Austrittsöffnungen, die in voneinander verschiedenen die Achse umschließenden Radialebenen angeordnet sind und daß dem ersten Hilfsmittel eine Vernadelungseinrichtung zugeordnet ist. Hierbei ist von Vorteil, daß die unterschiedlichen polymeren Schmelzen den Austrittsöffnungen des Spinnrotors unvermischt zugeführt werden und durch diese hindurchtreten. Die anschließend zu einem textilen Flächengebilde verfestigten und auf einem Trägervlies abgelegten Fasern können dadurch besonders gut triboelektrisch aufgeladen werden. Dem ersten Hilfsmittel, das beispielsweise durch ein Trägervlies gebildet ist, ist eine Vernadelungsanlage zugeordnet. Durch die Vernadelung der Vliesstoffbahn, bei der die Fasern jeweils immer nur aus einem polymeren Werkstoff bestehen, können elektrostatische Aufladungen bedingt durch die Reibung der Vernadelungsanlage während einer besonders langen Gebrauchsdauer nahezu unverändert erhalten bleiben. Die Filterwirkung derartiger Vliesstoffe ist besonders gut.

Gemäß einer vorteilhaften Ausgestaltung ist es vorgesehen, daß die Verteilervorrichtung scheibenförmig ausgebildet ist, aus metallischem Werkstoff besteht und konzentrisch und unverdrehbar innerhalb des Spinnrotors angeordnet ist. Neben einer guten thermischen Beständigkeit ist eine derartige Verteilervorrichtung in wirtschaftlicher Hinsicht kostengünstig herstellbar.

Die Verteilervorrichtung kann im Bereich ihrer beiden axialen Begrenzungsflächen nutförmige Vertiefungen aufweisen, die axial und radial in Richtung des Spinnrotors geöffnet sind. Die im wesentlichen kanalförmigen Vertiefungen sind gegeneinander abgedichtet, so daß eine zuverlässige Trennung der beiden Schmelzen gewährleistet ist. In strömungstechnischer Hinsicht ist von Vorteil, wenn die Vertiefungen in radialer Richtung von der Drehachse ausgehend trichterförmig erweitert sind.

Gemäß einer weiteren vorteilhaften Ausgestaltung ist es vorgesehen, daß die Vertiefungen im wesentlichen senkrecht zueinander angeordnet sind. Bei Verwendung zweier polymerer Werkstoffe und im wesentlichen mittiger Einspeisung der Schmelzen in die Verteilervorrichtung, werden die Schmelzen während der bestimmungsgemäßen Verwendung der Vorrichtung jeweils abwechselnd auf ein 90°-Segment der Austrittsöffnungen gelenkt, wobei die Segmente, die von derselben Schmelze beaufschlagt werden, einander in radialer Richtung gegenüberliegend angeordnet sind.

Gemäß einer anderen Ausgestaltung können die Austrittsöffnungen des Spinnrotors in voneinander verschiedenen, die Achse umschließenden Radialebenen angeordnet sein, wobei die Austrittsöffnungen in einer Radialebene nur durch eine Schmelze beaufschlagbar sind. Auch diese Ausgestaltung der Vorrichtung bedingt aus dem Spinnrotor austretende, nicht vermischte Fasern aus unterschiedlichen polymeren Ausgangsstoffen, so daß eine gute triboelektrische Aufladung des abgelegten Faservlieses vorgenommen werden kann und die elektrostatischen Aufladungen auf den Fasern während einer sehr langen Gebrauchsdauer erhalten bleiben.

Anhand der als Anlage beigefügten Zeichnungen werden das Verfahren und die Vorrichtung im folgenden näher beschrieben.

Figur 1 zeigt ein Ausführungsbeispiel der erfindungsgemäßen Vorrichtung in schematischer Darstellung, Figur 2 den Spinnrotor mit eingebauter Verteilereinrichtung, Figur 3 die Verteilereinrichtung als Einzelteil und Figur 4 den Aufbau des Filtervliesstoffs und der schematisch dargestellten Vernadelungsvorrichtung.

Figur 1 zeigt die erfindungsgemäße Vorrichtung in schematischer Darstellung. Zum besseren Verständnis ist nur das erst Trägervlies 6 abgebildet, das den Spinnrotor 1 entlang einer im wesentlichen halbkreisförmigen Umfangsfläche mit radialen Abstand umschließt. Ein zur Anwendung gelangendes zweites Trägervlies 7 ist dem ersten Trägervlies 6 parallel zugeordnet und umschließt die andere Hälfte des Spinnrotors 1 in gleicher Weise, ist aber hier nicht dargestellt. Dem zweiten Trägervlies 7 ist die hier ebenfalls nicht dargestellte zweite Hälfte des Saugkastens 10 zugeordnet.

Durch die Rotation des Spinnkopfs wird auf die beiden Polymerschmelzen eine Zentrifugalkraft ausgeübt. Die Schmelzen lagern sich nur im Bereich des Ihnen zugeteilten Innenumfangs des Spinnrotors 1 vor den Austrittsöffungen 4 an und werden in Abhängigkeit von der Drehzahl des Spinnrotors 1 und der Viskosität der Schmelze durch diese hindurchgedrückt. In diesem Ausführungsbeispiel ist es vorgesehen, daß zwei Schmelzen A, B zur Anwendung gelangen, denen abwechselnd jeweils 90° der Austrittsöffnungen 4 am Umfang des Spinnrotors 1 zugeordnet sind.

Durch die in den Figuren 2 und 3 dargestellte Verteilereinrichtung 3 treten jeweils Fäden 2 eines Werkstoffs auf den einander gegenüberliegenden Seiten des Umfangs des Spinnrotors 1 aus den Austrittsöffnungen 4 aus. Die austretenden, noch plastischen Fäden 2 werden durch die Bremswirkung der Luft, die Zentrifugalkraft und die eigene Massenträgheit verstreckt. In Richtung der Achse 8 des Spinnrotors 1 bewegen sich die Trägervliese 6, 7 an den Austrittsöffnungen 4 vorbei, wobei der Spinnrotor 1 von den Trägervliesen 6, 7 und einem Saugkasten 10 umfangsseitig umschlossen ist. Die Trägervliese 6, 7 sind in radialer Richtung zwischen dem Spinnrotor 1 und dem zweiteiligen Saugkastens 10 angeordnet. Bedingt durch die Saugwirkung des Saugkastens 10 werden die Fäden 2 nach ihrer Verfestigung kontinuierlich fortschreitend auf den Trägervliesen 6, 7 zur Ablage gebracht. Im Walzenspalt 12 werden die beiden beschichteten Materialbahnen laminiert und anschließend vernadelt. Die Nadeln 11 sind in Figur 1 schematisch dargestellt. Durch die mechanische Nachbehandlung des Vernadelns und die schon in ihrem Urzustand einen hohen Potentionalunterschied aufweisenden polymeren Werkstoffe erhält das Filtervlies triboelektrische Eigenschaften, wobei die elektrostatischen Ladungen eine gute Filterwirkung während einer langen Gebrauchsdauer bewirken.

In Figur 2 ist der Spinnrotor 1 schematisch dargestellt, der entlang seiner äußeren Umfangsbegrenzung einen Ring mit Austrittsöffnungen 4 aufweist. Die Verteilervorrichtung 3 ist einstückig ausgebildet und besteht aus einem metallischen Werkstoff und ist konzentrisch und unverdrehbar innerhalb des Spinnrotors 1 festgelegt. Die kanalartigen Vertiefungen 9 sind in unterschiedlichen Radialebenen angeordnet, wobei auch die Zuführung der beiden Schmelzen in die jeweilige Radialebene erfolgt. In diesem Ausführungsbeispiel sind die Polymerströme der Schmelzen A und B einander senkrecht zugeordnet und erstrecken sich im wesentlichen entlang der Symmetrieachsen. Die Schmelzen A und B beaufschlagen abwechselnd jeweils 1/4 des Außenumfangs des Spinnrotors 1. Dabei ist darauf zu achten, daß den jeweiligen Austrittsöffnungen 4 nur Schmelze eines polymeren Werkstoffs zugeführt wird und eine Vermischung innerhalb des Spinnrotors 1 zuverlässig vermieden wird.

In Figur 3 ist die Verteilervorrichtung 3 als Einzelteil dargestellt. Zu sehen sind die kanalartige Vertiefung 9, in die die Schmelze der polymeren Werkstoffe A und B eingespeist und bei Rotation der Verteilervorrichtung 3 mit dem Spinnrotor 1 in radialer Richtung gefördert werden. Senkrecht zum Schmelzstrom der Schmelze A wird in einer tiefer angeordneten Radialebene der Schmelzstrom des Werkstoffs B in Richtung der Austrittsöffnungen 4 gefördert. In diesem Ausführungsbeispiel ist es vorgesehen, daß zwei Schmelzen A, B zur Anwendung gelangen, die jeweils zwei Umfangssegmenten des Spinnrotors 1 gemäß Figur 2 zugeordnet sind. Davon abweichende Ausgestaltungen sind ebenfalls möglich.

Figur 4 zeigt den Aufbau des erfindungsgemäßen Filtermaterials. Eingebettet zwischen den Trägervliesen 6, 7 befindet sich eine Schicht Feinstfaservliesstoff 13 der durch die Nadeln 11 einer hier schematisch dargestellten Vernadelungsvorrichtung triboelektrisch aufladbar ist. Die Nadeln 11 der Vernadelungsvorrichtung bewegen sich in der durch den Doppelpfeil dargestellten Richtung abwechselnd in das Filtermaterial hinein und anschließend wieder heraus.

## Patentansprüche

1. Verfahren zur Herstellung eines textilen Flächengebildes, bei dem die Schmelze eines polymeren Werkstoffs mit Hilfe eines Spinnrotors in die Gestalt von Fäden (2) überführt wird, wobei die aus dem Spinnrotor (1) austretenden Fäden (2) verstreckt und zu einem gemeinsamen Flächengebilde vereint werden, dadurch gekennzeichnet, daß zumindest zwei Schmelzen zumindest zweier polymerer Werkstoffe mit einem elektrischen Differenzpotential von zumindest zehn Ladungseinheiten getrennt voneinander aufgeschmolzen werden, daß jede Schmelze nur jeweils einem Teilbereich von Austrittsöffnungen (4) des Spinnrotors (1) unvermischt zugeführt und durch diese hindurchgeführt wird und daß das verfestigte Flächengebilde durch eine Nachbehandlung triboelektrisch aufgeladen wird.

2. Verfahren nach Anspruch 1, dadurch gekennzeichnet, daß die Schmelzen durch zwei voneinander getrennte Verteilersegmente (3.1, 3.2) der Verteilervorrichtung (3) innerhalb des Spinnrotors (1) nur den in radialer Richtung jeweils angrenzenden Austrittsöffnungen (4) zugeführt werden und daß aus den Austrittsöffnungen (4) im Bereich eines jeden Verteilersegments (3.1, 3.2) nur Fäden (2) eines Werkstoffs austreten.

3. Verfahren nach Anspruch 1 bis 2, dadurch gekennzeichnet, daß die Fäden (2) unmittelbar nach ihrem Austreten aus den Austrittsöffnungen (4) in noch klebrigem Zustand mit einer Luftströmung beaufschlagt werden, in die vor ihrem Auftreffen auf die Fäden (2) feste Dipolpartikel (5) eingestreut werden und daß die Fäden (2) anschließend eine ionisierenden Bestrahlung ausgesetzt werden.

4. Verfahren nach Anspruch 1 bis 3, dadurch gekennzeichnet, daß die Fäden (2) nach ihrer Formgebung und Verfestigung kontinuierlich fortschreitend auf einem Trägervlies (6, 7) zur Ablage gebracht werden.

5. Verfahren nach Anspruch 1 bis 4, dadurch gekennzeichnet, daß als Nachbehandlung ein Vernadeln des Vliesstoffs erfolgt.

6. Vorrichtung zur Verwendung bei einem Verfahren nach Anspruch 1 bis 2, umfassend einen in eine Drehbewegung um seine Achse versetzbaren Spinnrotor mit Austrittsöffnungen im Bereich seiner Umfangsfläche und parallel zu der Achse bewegbare erste Hilfsmittel zum kontinuierlichen Auffangen der aus den Austrittsöffnungen austretenden Fäden, dadurch gekennzeichnet, daß der Spinnrotor (1) zum Einspeisen zweier Schmelzen aus voneinander abweichenden, polymeren Werkstoffen zwei voneinander getrennte Gruppen von Austrittsöffnungen (4.1, 4.2) aufweist sowie dem Spinnrotor (1) im Bereich der Achse (8) zugeordnete Verteilervorrichtung (3) zur Einspeisung der Schmelzen in die Austrittsöffnungen (4), die in voneinander verschiedenen, die Achse (8) umschließenden Radialebenen angeordnet sind und daß dem ersten Hilfsmittel eine Vernadelungseinrichtung zugeordnet ist.

7. Vorrichtung nach Anspruch 6, dadurch gekennzeichnet, daß die Verteilervorrichtung (3) scheibenförmig und einstückig ausgebildet ist, aus einem metallischen Werkstoff besteht und konzentrisch und relativ unverdrehbar innerhalb des Spinnrotors (1) angeordnet ist.

8. Vorrichtung nach Anspruch 6 bis 7, dadurch gekennzeichnet, daß die Verteilervorrichtung (3) im Bereich ihrer axialen Begrenzungsflächen nutförmige Vertiefungen (9) aufweist, die axial und radial in Richtung des Spinnrotors (1) geöffnet sind.

9. Vorrichtung nach Anspruch 8, dadurch gekennzeichnet, daß die Vertiefungen (9) von der Achse (8) ausgehend in radialer Richtung trichterförmig erweitert sind.

10. Vorrichtung nach Anspruch 8 bis 9, dadurch gekennzeichnet, daß die Vertiefungen (9) im wesentlichen senkrecht zueinander angeordnet sind.

11. Vorrichtung nach Anspruch 6 bis 10, dadurch gekennzeichnet, daß die Austrittsöffnungen (4) des Spinnrotors (1) in voneinander verschiedenen, die Achse (8) umschließenden Radialebenen angeordnet sind und daß die Austrittsöffnungen (4) einer Radialebene nur einer Vertiefung (9) der Verteilervorrichtung (3) zugeordnet sind.

## Claims

1. A method for making a textile surface covering, in which the melt of a polymeric material is transformed into filaments (2) with the aid of a spinning rotor, the filaments (2) emerging from the spinning rotor (1) being stretched and bonded together to form a fabric, characterized in that at least two melts of at least two polymeric materials having an electrical differential potential of at least ten units of charge are melted separately from each other, in that each melt is fed unmixed to in each case only a partial region of outlet openings (4) of the spinning rotor (1) and is passed through these, and in that the consolidated fabric is triboelectrically charged by a subsequent treatment.

2. A method according to claim 1, characterized in that the melts are fed through two manifold segments (3.1, 3.2), separate from each other, of the manifold device (3) within the spinning rotor (1) only to the respective outlet openings (4) which are adjacent in the radial direction and in that only filaments (2) of one material emerge from the outlet openings (4) in the region of each manifold segment (3.1, 3.2).

3. A method according to either of claims 1 and 2, characterized in that, immediately after they emerge from the outlet openings (4) and while they are still in a tacky state, the filaments (2) are subjected to an air flow into which solid dipole particles (5) are scattered before it comes into contact with the filaments (2), and in that the filaments (2) are subsequently subjected to an ionizing irradiation.

4. A method according to any of claims 1 to 3, characterised in that, after their forming and bonding, the filaments (2) are deposited in continuous progression on a supporting nonwoven (6, 7).

5. A method according to any of claims 1 to 4, characterized in that a needling of the nonwoven fabric is performed as a subsequent treatment.

6. An apparatus for use in a method according to either of claims 1 and 2, comprising a spinning rotor which can be set in rotary motion about its axis and has outlet openings in the region of its circumferential surface, and first auxiliary means, movable parallel to the axis, for continuously intercepting the filaments emerging from the outlet openings, characterized in that the spinning rotor (1) has, for feeding in two melts of polymeric materials which differ from each other, two groups of outlet openings (4.1, 4.2) which are separate from each other, and, associated with the spinning rotor (1) in the region of the axis (8), a manifold device (3) for feeding the melts into the outlet openings (4), which are arranged in radial planes which are different from each other and surround the axis (8), and in that a needling device is associated with the first auxiliary means.

7. An apparatus according to claim 6, characterized in that the manifold device (3) is designed in the form of a disc and is in one piece, is composed of a metallic material and is arranged concentrically and relatively unrotatably within the spinning rotor (1).

8. An apparatus according to either of claims 6 and 7, characterized in that the manifold device (3) has in the region of its axial bonding surfaces groove-shaped depressions (9), which are open axially and radially in the direction of the spinning rotor (1).

9. An apparatus according to claim 8, characterized in that the depressions (9) are widened radially from the axis (8) in a funnel-shaped manner.

10. An apparatus according to either of claims 8 and 9, characterized in that the depressions (9) are arranged substantially perpendicularly with respect to each other.

11. An apparatus according to any of claims 6 to 10, characterized in that the outlet openings (4) of the spinning rotor (1) are arranged in radial planes which are different from each other and surround the axis (8), and in that the outlet openings (4) of one radial plane are associated with only one depression (9) of the manifold device (3).

## Revendications

1. Procédé pour la fabrication d'un produit textile plâne, dans lequel la masse fondue d'un matériau polymère est transformée en fils (2) au moyen d'un rotor à filer, les fils (2) sortant du rotor à filer (1) étant étirés et réunis en un produit plat commun, caractérisé en ce que au moins deux masses fondues d'au moins deux matériaux polymères sont fondues séparément avec un potentiel différentiel électrique d'au moins dix unités de charge, en ce que chaque masse fondue n'est amenée à l'état pur respectivement qu'à une partie des orifices de sortie (4) du rotor à filer (1) et est conduite à travers ceux-ci, et en ce que le produit plat consolidé est chargé triboélectriquement par un traitement postérieur.

2. Procédé selon la revendication 1, caractérisé en ce que les masses fondues ne sont amenées, par deux segments de distribution séparés l'un de l'autre (3.1, 3.2) du dispositif de distribution (3) à l'intérieur du rotor à filer (1), qu'aux orifices de sortie (4) voisins en direction radiale, et en ce que seuls des fils (2) d'un matériau sortent des orifices de sortie (4) dans la zone de chaque segment de distribution (3.1, 3.2).

3. Procédé selon l'une des revendications 1 à 2, caractérisé en ce que les fils (2) sont soumis immédiatement après leur sortie des orifices de sortie (4), en étant encore collants, à un flux d'air, dans lequel des particules dipolaires solides (5) sont répandues avant l'impact de celui-ci sur les fils (2), et en ce que les fils (2) sont immédiatement après exposés à une irradiation ionisante.

4. Procédé selon l'une des revendications 1 à 3, caractérisé en ce que les fils (2) sont continuellement, progressivement déposés sur un matelas de fibres porteur (6, 7), après leur façonnage et leur consolidation.

5. Procédé selon l'une des revendications 1 à 4, caractérisé en ce que le traitement postérieur consiste en un aiguilletage de l'étoffe nappée.

6. Dispositif pour l'utilisation dans un procédé selon l'une des revendications 1 à 2, comprenant un rotor à filer pouvant être mis en rotation autour de son axe avec des orifices de sortie dans la zone de sa surface périphérique et des premiers moyens auxiliaires mobiles parallèlement à l'axe pour saisir continuellement les fils sortant des orifices de sortie, caractérisé en ce que le rotor à filer (1) présente, pour l'alimentation de deux masses fondues à partir de matériaux polymères divergents, deux groupes distincts d'orifices de sortie (4.1, 4.2), ainsi qu'un dispositif de distribution (3) adjoint au rotor à filer (1) dans la zone de l'axe (8) pour l'alimentation des masses fondues dans les orifices de sortie (4), qui sont disposés sur des plans radiaux différents entourant l'axe (8), et en ce qu'un dispositif d'aiguilletage est adjoint au premier moyen auxiliaire.

7. Dispositif selon la revendication 6, caractérisé en ce que le dispositif de distribution (3) a la forme d'un disque, est constitué d'une seule pièce, se compose d'un matériau métallique, est disposé de façon concentrique à l'intérieur du rotor à filer (1) de façon à ne pas pouvoir tourner par rapport à celui-ci.

8. Dispositif selon l'une des revendications 6 à 7, caractérisé en ce que le dispositif de distribution (3) dans la zone de ses surfaces périphériques axiales présente des encoches (9) en forme de rainures, qui sont ouvertes axialement et radialement en direction du rotor à filer (1).

9. Dispositif selon la revendication 8, caractérisé en ce que les encoches (9) sont élargies en entonnoir à partir de l'axe (8) en direction radiale.

10. Dispositif selon l'une des revendications 8 à 9, caractérisé en ce que les encoches (9) sont essentiellement disposées verticalement les unes par rapport aux autres.

11. Dispositif selon l'une des revendications 6 à 10, caractérisé en ce que les orifices de sortie (4) du rotor à filer (1) sont disposés sur des plans radiaux différents entourant l'axe (8), et en ce que les orifices de sortie (4) d'un plan radial ne sont attribués qu'à une encoche (9) du dispositif de distribution (3).
